# EUROPÄISCHE PATENTSCHRIFT

(11) **EP 2 226 589 B1**
(45) Veröffentlichungstag und Bekanntmachung des Hinweises auf die Patenterteilung: **24.05.2017**
(21) Anmeldenummer: 10001816.7
(22) Anmeldetag: 23.02.2010
(51) Int. Cl.: F24H 9/06, F24H 9/12, F24H 9/14

(54) **Warmwasserspeicher**
Hot water tank
Accumulateur d'eau chaude

(30) Priorität: 04.03.2009 AT 3512009
(43) Veröffentlichungstag der Anmeldung: 08.09.2010
(73) Patentinhaber: Vaillant GmbH, 42859 Remscheid (DE)
(72) Erfinder: Hamelmann, Lars, 51688 Wipperfürth (DE)
(74) Vertreter: Hocker, Thomas

(56) Entgegenhaltungen:
- EP-A1- 0 784 192
- EP-A2- 1 209 425
- DE-A1- 10 304 679
- DE-A1- 10 326 262
- DE-A1-102004 019 720
- DE-U1- 20 217 242
- GB-A- 2 241 564

## Beschreibung

Die Erfindung bezieht sich auf einen von einer Dämmung umschlossenen Warmwasserspeicher in Verbindung mit mindestens einem an ihm montierten Hydraulikmodul zur thermischen Speicherbe- und -entladung.

Warmwasserspeicher dienen zur Bevorratung thermischer Energie. Zumeist wird in ihnen Heizungs- oder Brauchwasser bevorratet. Um dem Speicher thermische Energie zuzuführen, befindet sich häufig in dem Brauchwasserspeicher ein wendelförmiger Wärmetauscher, der von einem heizenden Medium durchströmt wird. Eine andere Möglichkeit besteht darin, dass dem Brauchwasserspeicher aus dem unteren Bereich kühles Wasser entzogen wird, welches in einem externen Wärmetauscher erwärmt und anschließend dem Speicher wieder zugeführt wird. Enthält der Warmwasserspeicher Heizungswasser, so muss die Wärme des Heizungswassers für die Brauchwasserbereitung in einem Wärmetauscher auf das Brauchwasser übertragen werden. Hierzu kann einerseits innerhalb des Warmwasserspeichers ein wendelförmiger Wärmetauscher angeordnet sein, welcher vom Brauchwasser durchströmt wird. Eine andere Möglichkeit besteht darin, warmes Heizungswasser aus dem Warmwasserspeicher abzuziehen und einen Teil dessen thermischer Energie in einem externen Plattenwärmetauscher auf das Brauchwasser zu übertragen.

Häufig werden zum Be- und/oder Entladen eines Warmwasserspeichers Hydraulikmodule verwendet. Diese Hydraulikmodule stellen eine Baueinheit dar und enthalten außer einem Gehäuse zumindest eine Umwälzpumpe sowie einen Sekundärwärmetauscher, der zumeist als Plattenwärmetauscher ausgestaltet ist. Der Sekundärwärmetauscher ist mit zwei Anschlüssen mit dem Warmwasserspeicher verbunden, so dass Wasser abgezogen beziehungsweise zugeführt und somit Wärme in den Warmwasserspeicher eingebracht oder entzogen werden kann.

Gemäß dem Stand der Technik werden Hydraulikmodule an der Außenseite eines Warmwasserspeichers mittels Schrauben befestigt, anschließend werden die hydraulischen Leitungen der Hydraulikmodule mit den Anschlüssen des Warmwasserspeichers verbunden.

Aus EP 784192 A1 ist die Verbindung eines Warmwasserspeichers mit einem Heizungsgerät bekannt, bei dem am Warmwasserspeicher Schienen zum Verbinden mit dem Gehäuse des Heizgeräts sowie hydraulische Anschlüsse angebracht sind, so dass zur Verbindung das Heizgerät lediglich in die Schiene eingeschoben und mit den Anschlüssen verschraubt werden muss.

GB 2241564 A zeigt ein Heizgerät mit vorgefertigten Anschlüssen zum Verbinden mit einer außerhalb des Heizungsgehäuses angebrachten Umwälzpumpe sowie eines Umschaltventils.

Der Erfindung liegt die Aufgabe zugrunde, die Aufhängung und Befestigung von Hydraulikmodulen an Warmwasserspeichern zu vereinfachen und die Wärmeverluste zu reduzieren.

Erfindungsgemäß wird dies gemäß den kennzeichnenden Merkmalen des unabhängigen Anspruchs 1 gelöst, wobei die hydraulischen Verbindungsleitungen zugleich als Befestigungselemente dienen.

Vorteilhafte Ausgestaltungen der Erfindung ergeben sich durch die Merkmale der abhängigen Ansprüche.

Die Erfindung wird nun anhand der Figuren detailliert erläutert. Hierbei zeigen:
Figur 1 einen Warmwasserspeicher mit zwei Hydraulikmodulen in der Seitenansicht (der Hydraulikmodule),
Figur 2 denselben Warmwasserspeicher mit zwei Hydraulikmodulen in der Frontalansicht (der Hydraulikmodule) sowie
Figur 3 die Verbindung des Warmwasserspeichers mit einem Hydraulikmodul in einer Detailansicht.

Die Figuren zeigen einen Warmwasserspeicher 1 mit vier hydraulischen Anschlüssen 5, 6, 7, 8 auf unterschiedlichem Höhenniveau, wobei die hydraulischen Anschlüsse 5, 6, 7, 8 eine Wand 4 des Warmwasserspeichers 1 auf einer Seite durchdringen. Der Warmwasserspeicher 1 ist von einer Dämmung 15 umschlossen, wobei die Dämmung 15 an der Stelle der hydraulischen Anschlüsse 5, 6, 7, 8 Ausnehmungen aufweist. Die hydraulischen Anschlüsse 5, 6, 7, 8 verfügen auf der Außenseite des Warmwasserspeichers über Gewinde. In diese Gewinde der hydraulischen Anschlüsse 5, 6, 7, 8 greifen vier Anschlussrohre 9, 10, 11, 12 ein und durchdringen somit die Dämmung 15.

Auf die Dämmung 15 des Warmwasserspeichers 1 sind zwei Hydraulikmodule 2, 3 aufgesetzt. Die Rückwände 16, 17 der Hydraulikmodule 2, 3 verfügen über Durchbrüche, welche die Anschlussrohre 9, 10, 11, 12 umschließen. Auf der dem Warmwasserspeicher 1 abgewandten Seite der Anschlussrohre 9, 10, 11, 12 befinden sich Außengewinde, welche dazu dienen, mittels entsprechender Muttern die Rückwände 16, 17 der Hydraulikmodule 2, 3 am Warmwasserspeicher 1 zu befestigen.

Die Anschlussrohre 9, 10, 11, 12 verfügen auf der dem Speicher zugewandten Seite innerhalb der Gewinde über radial umlaufende Nuten 13, in welche jeweils eine Radialdichtung 14 angeordnet ist.

Zur Montage der Hydraulikmodule 2, 3 werden zunächst in die Nuten 13 der Anschlussrohre 9, 10, 11, 12 Radialdichtungen 14 eingelegt. Dann werden die Anschlussrohre 9, 10, 11,12 durch die Öffnungen in der Dämmung 15 hindurch gesteckt und mit den hydraulischen Anschlüssen 5, 6, 7, 8 verschraubt. Die Radialdichtungen 14 dichten hierbei die Übergänge wasserdicht ab. Sind die Anschlussrohre 9, 10, 11, 12 verschraubt, so ragen diese über die Dämmung 15 des Warmwasserspeichers 1 hinaus. Die Anschlussrohre 9, 10, 11, 12 verfügen auf der dem Warmwasserspeicher 1 abgewandten Seite über einen größeren Durchmesser als auf der dem Warmwasserspeicher 1 zugeordneten Seite. Die Hydraulikmodule 2, 3 werden nun derart aufgesetzt, dass die Durchgänge in den Rückwänden 16, 17 der Hydraulikmodule 2, 3 über die Anschlussrohre 9, 10, 11, 12 gestülpt werden. Dadurch, dass die Rückwände 16, 17 auf dem größeren Durchmesser der Anschlussrohre 9, 10, 11, 12 aufliegen, wird die Flächenbelastung verringert. Anschließend werden Muttern 22 über die Außengewinde der Anschlussrohre 9, 10, 11, 12 geschraubt, so dass die Rückwände 16, 17 der Hydraulikmodule 2, 3 an den Warmwasserspeicher 1 gedrückt und mit ihm fest verbunden werden. Abschließend werden die Anschlussrohre 9, 10, 11, 12 mit den Pumpen 18, 19 und den Plattenwärmetauschern 20, 21 der Hydraulikmodule 2, 3 verbunden.

Die Sekundärseite des Plattenwärmetauschers 20 des Hydraulikmoduls 2 wird mit einem Solarkollektor verbunden, so dass das Hydraulikmodul 2 als Solarstation dient. Die Sekundärseite des Plattenwärmetauschers 21 des Hydraulikmoduls 3 wird mit Brauchwasserleitungen verbunden, so dass das Hydraulikmodul 3 als Frischwasserstation dient.

Somit kann die hydraulische Verrohrung zugleich als Befestigungselement genutzt werden. Hierdurch besteht nicht nur eine einfache Möglichkeit der Montage. Vielmehr wird auch eine bessere Dämmung des Warmwasserspeichers 1 erreicht, da außer der Verrohrung keine weiteren Wärmebrücken zur Befestigung der Hydraulikmodule 2, 3 zwischen Warmwasserspeicher 1 und der Umgebung die Dämmung 15 durchdringen.

Auf die verlängernden Anschlussrohre 9, 10, 11, 12 kann gemäß einer Variante, die nicht unter die Erfindung fällt, verzichtet werden, wenn die hydraulischen Anschlüsse 5, 6, 7, 8 über entsprechende Längen verfügen. Zur Abdichtung zwischen den hydraulischen Anschlüssen 5, 6, 7, 8 und den Anschlussrohren 9, 10, 11, 12 können auch andere Dichtmittel (z.B. Hanf oder Teflonband) verwendet werden.

Anstelle von Gewinden können zur hydraulischen Verbindung auch Schnellkupplungen eingesetzt werden.

## Patentansprüche

1. Von einer Dämmung (15) umschlossener Warmwasserspeicher (1) mit mindestens einem daran montierten Hydraulikmodul (2, 3) zur thermischen Speicherbeladung und / oder Speicherentladung und mehreren die Wand (4) des Warmwasserspeicher (1) durchdringenden hydraulischen Anschlüssen (5, 6, 7, 8), welche auf der Außenseite des Warmwasserspeichers über Gewinde oder Schnellkupplungen verfügen, zum Anschluss des oder der Hydraulikmodule (2, 3),
wobei Anschlussrohre (9, 10, 11, 12) mit den hydraulischen Anschlüssen (5, 6, 7, 8) über Gewinde oder Schnellkupplungen verbunden sind, wobei diese Anschlussrohre (9, 10, 11, 12) auf der den hydraulischen Anschlüssen (5, 6, 7, 8) gegenüberliegenden Seite ebenfalls über Gewinde oder Schnellkupplungen verfügen, wobei jedes Hydraulikmodul (2, 3) über eine Rückwand und mindestens zwei Durchgänge in dieser Rückwand verfügt, die derartig angeordnet sind, dass die Rückwand des Hydraulikmoduls (2, 3) über mindestens zwei Anschlussrohre (9, 10, 11, 12) gestülpt ist und mittels Muttern oder Schnellkupplungen an den Anschlussrohren (9, 10, 11, 12) festgeschraubt oder sonst wie befestigt ist, **dadurch gekennzeichnet, dass** die Dämmung (15) an der Stelle der hydraulischen Anschlüsse (5, 6, 7, 8) Ausnehmungen aufweist und die Anschlussrohre (9, 10, 11, 12) die Dämmung (15) durchdringen.

2. Warmwasserspeicher (1) mit mindestens einem daran montiertem Hydraulikmodul (2, 3) zur thermischen Speicherbeladung und / oder Speicherentladung nach Anspruch 1, **dadurch gekennzeichnet, dass** die Gewinde der Anschlussrohre (9, 10, 11, 12) oder der hydraulischen Anschlüsse (5, 6, 7, 8) jeweils von einer radialen Nut (13) unterbrochen sind und in dieser radialen Nut (13) eine Radialdichtung (14) angeordnet ist.

3. Warmwasserspeicher (1) mit mindestens einem daran montiertem Hydraulikmodul (2, 3) zur thermischen Speicherbeladung und / oder Speicherentladung nach Anspruch 1 oder 2, **dadurch gekennzeichnet, dass** die Anschlussrohre (9, 10, 11, 12) auf der dem Warmwasserspeicher (1) zugeordneten Seite über einen kleineren Durchmesser verfügen als an der Stelle, an der sie die Rückwand des Hydraulikmoduls (2, 3) durchdringen.

## Claims

1. Hot water storage tank (1) surrounded by insulation (15) comprising at least one hydraulic module (2, 3) mounted thereon for the thermal charging and/or discharge of the storage tank and a plurality of hydraulic connections (5, 6, 7, 8) passing through the wall (4) of the hot water storage tank (1), which hydraulic connections on the outside of the hot water storage tank comprise screw threads or rapid release couplings for connecting the hydraulic module or modules (2, 3),
wherein connection pipes (9, 10, 11, 12) are connected to the hydraulic connections (5, 6, 7, 8) by means of screw threads or rapid release couplings, wherein said connection pipes (9, 10, 11, 12) on the side opposite the hydraulic connections (5, 6, 7, 8) also have screw threads or rapid release couplings, wherein each hydraulic module (2, 3) has a rear wall and at least two passages in said rear wall, which are arranged such that the rear wall of the hydraulic module (2, 3) can be placed over at least two connection pipes (9, 10,11, 12) and screwed securely or connected in a different manner by means of nuts or rapid release couplings onto the connection pipes (9, 10, 11, 12), **characterised in that** the insulation (15) has recesses at the site of the hydraulic connections (5, 6, 7, 8) and the connection pipes (9, 10, 11, 12) pass through the insulation (15).

2. Hot water storage tank (1) comprising at least one hydraulic module (2, 3) mounted thereon for the thermal charging and/or discharge of the storage tank according to claim 1, **characterised in that** the screw threads of the connection pipes (9, 10, 11, 12) or the hydraulic connections (5, 6, 7, 8) are interrupted respectively by a radial groove (13) and a radial seal (14) is arranged in said radial groove (13).

3. Hot water storage tank (1) comprising at least one hydraulic module (2, 3) mounted thereon for the thermal charging and/or discharge of the storage tank according to claim 1 or 2, **characterised in that** the connection pipes (9, 10, 11, 12) have a smaller diameter on the side assigned to the hot water tank (1) than at the point at which they pass through the rear wall of the hydraulic module (2, 3).

## Revendications

1. Accumulateur d'eau chaude (1) entouré d'une isolation (15) avec au moins un module hydraulique (2, 3) monté sur celui-ci pour la charge de l'accumulateur thermique et/ou la décharge de l'accumulateur et plusieurs raccords hydrauliques (5, 6, 7, 8) traversant la paroi (4) de l'accumulateur d'eau chaude (1), lesquels disposent de filetages ou de raccords rapides sur le côté extérieur de l'accumulateur d'eau chaude, pour le raccordement du ou des modules hydrauliques (2, 3),
dans lequel des tuyaux de raccordement (9, 10, 11, 12) sont reliés aux raccords hydrauliques (5, 6, 7, 8) par le biais de filetages ou de raccords rapides, dans lequel ces tuyaux de raccordement (9, 10, 11, 12) disposent également de filetages ou de raccords rapides sur le côté opposé aux raccords hydrauliques (5, 6, 7, 8), dans lequel chaque module hydraulique (2, 3) dispose d'une paroi arrière et d'au moins deux passages dans cette paroi arrière, qui sont agencés de telle sorte que la paroi arrière du module hydraulique (2, 3) est relevée sur au moins deux tuyaux de raccordement (9, 10, 11, 12) et est vissée aux tuyaux de raccordement (9, 10, 11, 12) au moyen d'écrous ou de raccords rapides ou fixée d'une autre manière, **caractérisé en ce que** l'isolation (15) présente des évidements à l'endroit des raccords hydrauliques (5, 6, 7, 8) et les tuyaux de raccordement (9, 10, 11, 12) traversent l'isolation (15).

2. Accumulateur d'eau chaude (1) avec au moins un module hydraulique (2, 3) monté sur celui-ci pour la charge de l'accumulateur thermique et/ou la décharge de l'accumulateur selon la revendication 1, **caractérisé en ce que** les filetages des tuyaux de raccordement (9, 10, 11, 12) ou des raccords hydrauliques (5, 6, 7, 8) sont interrompus respectivement par une rainure radiale (13) et un joint radial (14) est agencé dans cette rainure radiale (13).

3. Accumulateur d'eau chaude (1) avec au moins un module hydraulique (2, 3) monté sur celui-ci pour la charge de l'accumulateur thermique et/ou la décharge de l'accumulateur selon la revendication 1 ou 2, **caractérisé en ce que** les tuyaux de raccordement (9, 10, 11, 12) disposent sur le côté associé à l'accumulateur d'eau chaude (1) d'un diamètre inférieur à celui à l'endroit où ils traversent la paroi arrière du module hydraulique (2, 3).
